# EUROPÄISCHE PATENTSCHRIFT

(11) **EP 1 891 870 B1**
(45) Veröffentlichungstag und Bekanntmachung des Hinweises auf die Patenterteilung: **06.05.2009**
(21) Anmeldenummer: 07016597.2
(22) Anmeldetag: 24.08.2007
(51) Int. Cl.: A44B 11/25

(54) **Beschlag für einen Sicherheitsgurt**
Fastening for a safety belt
Armature pour une ceinture de sécurité

(30) Priorität: 25.08.2006 DE 102006039992
(43) Veröffentlichungstag der Anmeldung: 27.02.2008
(73) Patentinhaber: GM Global Technology Operations, Inc., Detroit, MI 48265-3000 (US)
(72) Erfinder: Wallich, Olaf Manfred, 64560 Riedstadt (DE)
(74) Vertreter: Weber, Almut

(56) Entgegenhaltungen:
- DE-A1- 10 245 818
- DE-A1- 10 326 796
- US-A- 5 741 987

## Beschreibung

Die Erfindung liegt auf dem Gebiet der Insassensicherung und bezieht sich auf eine nachfolgend allgemein als Beschlag bezeichnete Befestigungseinrichtung für einen Sicherheitsgurt, insbesondere für einen Kraftfahrzeugsicherheitsgurt (siehe DE-A-103 26 796).

Die Erfindung betrifft einen Beschlag für einen Sicherheitsgurt mit einem ersten Beschlagteil zur Aufnahme des Sicherheitsgurtes und mit einem zweiten Beschlagteil zur kraftleitenden Verbindung mit einem kraftaufnehmenden Chassis, insbesondere Kraftfahrzeugchassis, und mit einem Verbindungselement, das kooperierende Ausnehmungen in dem ersten und dem zweiten Beschlagteil formschlüssig und kraftleitend mit einander verbindet.

Zur Befestigung von Sicherheitsgurten, insbesondere deren Endabschnitten, sind verschiedene Systeme bekannt. So offenbart die DE 10 2004 041 109 A1 eine Befestigungseinrichtung für einen Sicherheitsgurt mit einer Aufnahmeeinrichtung zur Aufnahme eines Steckelements und mit einer Verriegelungseinrichtung zur Arretierung des Steckelements in der Aufnahmeeinrichtung. Um diese Befestigungseinrichtung einfach und kostengünstig zu fertigen, besteht die Verriegelungseinrichtung ausschließlich aus einer einteiligen Verschlussfeder.

Aus der DE 102 45 818 A1 geht ein Beschlag der eingangs genannten Art hervor, bei dem ein erstes Beschlagteil eine Öse aufweist, durch die das Ende eines Sicherheitsgurtes durchgeführt und fixiert werden kann. Ein zweites Beschlagteil dient zur kraftleitenden Verbindung zu einem kraftaufnehmenden Chassis, wobei zwischen dem zweiten Beschlagteil und dem Chassis in an sich bekannter Weise ein Gurtstraffer vorgesehen ist. Ein Gurtstraffer strafft bei einer starken Verzögerung des Fahrzeuges, insbesondere bei einem Unfall, den Gurt ruckartig derart, dass etwaige Überlängen des Gurtes (die so genannte Gurtlose) beseitigt werden und die angegurtete Person möglichst fest auf ihrem Sitz gehalten ist.

Die beiden Beschlagteile können über ein scherenartiges, aus zwei symmetrischen Zangenelementen bestehendes Verbindungselement miteinander verbunden sein. Dazu umfassen zwei Zangenbacken des Verbindungselements eine eingesteckte Steckzunge des ersten Beschlagteils derart, dass die Steckzunge mit geringem Spiel fixiert ist. Alternativ kann das Verbindungselement als entgegen einer Federvorspannung drehbarer, in dem ersten Beschlagteil gelagerter Verbindungsbolzen ausgeführt sein. Beim Einschieben der Steckzunge ist ein Schließsteg des Bolzens zunächst in fluchtender Ausrichtung zu einer korrespondierenden Ausnehmung der Steckzunge arretiert, wobei die Arretierung automatisch beim Erreichen der vorgesehenen Endposition der Steckzunge gelöst wird und der Drehbolzen in eine verriegelte Position dreht und dort arretiert.

Diese bekannten Befestigungssysteme sind so ausgelegt, dass die beiden Beschlagteile auch noch bei fortgeschrittenem Montageprozess (beispielsweise im Automobilbau) noch einfach miteinander verbunden werden können, und dass formschlüssige Verbindung zwischen den Beschlagteilen kann bei Bedarf leicht gelöst werden kann. Damit sind diese Befestigungssysteme zwar relativ einfach montierbar, bergen aber ein gewisses Restrisiko, dass sich die Verbindung unbeabsichtigt löst. Damit besteht im Kollisionsfall die Gefahr, dass die angegurteten Personen nicht ausreichend gesichert sind.

Vor diesem Hintergrund besteht die Aufgabe der Erfindung u. a. darin, einen Beschlag der eingangs genannten Art so auszugestalten, dass er auch von weniger qualifiziertem Montagepersonal einfach und zuverlässig montiert werden kann, wobei die Gefahr eines unbeabsichtigten Lösens der Verbindung der Beschlagteile mit höchster Sicherheit ausgeschlossen ist.

Diese Aufgabe wird bei einem Beschlag der eingangs genannten Art erfindungsgemäß dadurch gelöst, indem eine Vorpositionierungseinrichtung das erste Beschlagteil relativ zu dem zweiten Beschlagteil ausrichtet und derart vorfixiert, dass die Ausnehmungen montagegerecht ausgerichtet sind, bevor das Verbindungselement eingebracht ist, und die Vorpositionierungseinrichtung nach Einbringen des Verbindungselements im Wesentlichen ohne kraftleitende Wirkung ist.

Ein erster wesentlicher Vorteil der Erfindung besteht darin, dass das hochbelastbare, vorzugsweise bolzenförmige Verbindungselement in einfacher Weise auch von ungeübtem Personal zur Herstellung der Verbindung zwischen den Beschlagteilen gefügt werden kann, weil die Vorpositionierungseinrichtung zuverlässig die Beschlagteile relativ zueinander vor dem eigentlichen Verbinden ausrichtet.

Ein weiterer wesentlicher Vorteil der Verbindung besteht darin, dass die Vorpositionierungseinrichtung, was ihre Kraftaufnahme und Belastungsfähigkeit angeht, sehr gering dimensioniert werden kann, da sie lediglich die Aufgabe hat, kurzfristig die Beschlagteile zueinander auszurichten und zu fixieren. Im eigentlichen Betrieb des Beschlags erfolgt dann die Kraftleitung der Gurtkräfte zum kraftaufnehmenden Chassis allein über die Beschlagteile und das Verbindungselement, so dass - im Gegensatz zu den eingangs geschilderten bekannten Befestigungssystemen - kein ungewolltes Lösen der Verbindung bei Ausfall oder Störung des Verbindungselements zu befürchten ist.

Damit ist eine einfach montierbare und gegen äußere verbindungslösende Störungen nahezu absolut resistente Gestaltung eines Beschlags gelungen. Außerdem zeichnet sich der erfindungsgemäße Beschlag durch einen nur sehr geringen Bauraumbedarf aus, weil die nach dem Stand der Technik erforderliche, auf die Kraftleitung im Betriebsfall auszulegende und dementsprechende größere Verriegelungsmechanik entbehrlich ist. Dies lässt ein schmaleres und elegantes Design zu. Schließlich ist der erfindungsgemäße Beschlag auch montage- bzw. servicefreundlich, weil das Verbindungselement beispielsweise zu Reparatur- oder Demontagezwecken von Fahrzeugkomponenten entnehmbar ist und die Beschlagteile vorteilhafterweise durch die Vorpositionierungseinrichtung weiterhin in der ausgerichteten Lage ihrer Ausnehmungen gehalten werden können. Bei einer anschließend erforderlichen erneuten Montage treten die zuvor beschriebenen Vorteile des Beschlags erneut hervor.

Eine konstruktiv und - da dies eine besonders flache Bauform zulässt - vom Design her bevorzugte Fortbildung der Erfindung sieht vor, dass die Vorpositionierungseinrichtung beiderseits des ersten Beschlagteils eingreifende, vorzugsweise federnde, Rasthaken aufweist.

Die Rasthaken können besonders bevorzugt integral an einer Feder angeformt sein, so dass die gesamte Vorpositionierungseinrichtung im Wesentlichen aus einem einzigen, damit kostengünstigen und bauraumsparenden Federteil bestehen kann.

Das Verbindungselement kann weiter bevorzugt ein wie auch immer ausgebildetes lasttragendes Element sein, der zumindest abschnittsweise eine auf entsprechende Passung gearbeitete Bohrung in einem der Beschlagteile durchdringt. Ein solches lasttragendes Element kann zum Beispiel als Passbolzen, als ein Abschnitt eines solchen Passbolzens, als Passstift, als Clip, als Senkschraube oder dergleichen ausgebildet sein.

Besonders bevorzugt weist das Verbindungselement einen Gewindeabschnitt auf, der mit einem an einem der Beschlagteile vorgesehenen Gewinde verschraubt ist. Es ist auch denkbar, das korrespondierende Gewinde des anderen Beschlagteils durch eine in axialer Verlängerung und Flucht der Ausnehmung befestigte, beispielsweise angeschweißte, Schraubenmutter zur Verfügung zu realisieren.

Eine vom Design her bevorzugte Ausgestaltung des erfindungsgemäßen Beschlags sieht vor, dass das Verbindungselement zumindest teilweise von einer Sichtkappe bedeckt ist.

Die Erfindung wird im Folgenden anhand eines Ausführungsbeispiels unter Bezugnahme auf die Figuren der Zeichnung näher erläutert. Es zeigen:
- Fig. 1: einen Endbeschlag mit einem ersten und einem zweiten Beschlagteil vor deren Verbindung,
- Fig. 2: in gegenüber Figur 1 vergrößerter Darstellung den Beschlag nach Herstellung der Verbindung und
- Fig. 3: einen Längsschnitt durch den Beschlag nach Figur 2.

Figur 1 zeigt einen Endbeschlag für einen Sicherheitsgurt eines Fahrzeugs. Der Endbeschlag weist ein erstes Beschlagteil 1 mit einer Öse 2 zur Verbindung mit dem (nicht dargestellten) Sicherheitsgurt auf. Das erste Beschlagteil hat eine Ausnehmung 3 in Form einer zylindrischen Durchgangsbohrung. An den Längsseiten sind jeweils Ausnehmungen oder Rastkerben 4, 5 vorgesehen, die in nachfolgend noch näher erläuterter Weise mit kooperierenden Rasthaken zusammenwirken. Das erste Beschlagteil hat eine Stirnseite 8.

Ein zweites Beschlagteil 10 umfasst eine Basisplatte 11 für die nachfolgend noch näher beschriebenen Komponenten. Die Basisplatte 11 weist an ihrer Stirnseite 12 beiderseits Führungsschienen 14, 15 auf, in denen Führungsnuten 16, 17 ausgebildet sind, die in ihrer Breite auf die Dicke des ersten Beschlagteils 1 abgestimmt sind und dieses im nachfolgend noch zu erläuternden Verbindungsprozess führen.

Auf der Basisplatte 11 sind jeweils um eine Schwenkachse 20, 21 schwenkbare hakenartige Elemente 22, 23 vorgesehen, die an ihrem der Stirnseite 12 zugewandten Ende jeweils Rasthaken 24, 25 mit einer Anlaufschräge aufweisen. Am rückwärtigen Ende 30 der Basisplatte 11 ist in nicht näher dargestellter Weise eine Schlaufe 31, beispielsweise durch Umlegen um eine entsprechende Erhebung 32 zugfest und damit in Pfeilrichtung 33 kraftleitend fixiert. Die Schlaufe 31 kann das Ende eines Seilzuges bilden, der in an sich bekannter Weise zu einer Straffung des Sicherheitsgurtes dient, wenn ein Gurtstraffer bei starker Fahrzeugverzögerung auslöst. Das zweite Beschlagteil 10 weist schließlich eine Bohrung 34 auf, in der ein Innengewinde 35 ausgebildet ist.

Zur Verbindung der Beschlagteile 1 und 10 miteinander wird das Beschlagteil 10 in Pfeilrichtung 38 an in die Stirnseite 12 eingeführt und durch die Schienen 14, 15 geführt über die Basisplatte 11 geschoben. Dabei drückt die Stirnseite 8 über die Anlaufschrägen die Rasthaken 24, 25 durch Auseinanderschwenken der hakenartigen Elemente 22, 23 jeweils zur Seite.

Figur 2 zeigt in gegenüber Figur 1 vergrößerter Darstellung die Endstellung des so eingeschobenen ersten Beschlagteils 1 in das zweite Beschlagteil 10. Man erkennt, dass die Verriegelungselemente 22, 23 um die Schwenkachsen 20, 21 durch die Einschubbewegung des Beschlagteils 1 derart verschwenkt wurden, dass ihre Rasthaken 24, 25 in die Rastkerben 4, 5 eingreifen. Die Schwenkbewegung wird dabei zwangsweise herbeigeführt, indem die Stirnseite 8 des ersten Beschlagteils auf korrespondierende Anschlagzapfen 40, 41 der hakenartigen Elemente 22, 23 drückt, bis die Verriegelung erfolgt ist. Alternaiv oder unterstützend könnten die hakenartigen Elemente 22, 23 auch durch eine Federvorspannung in Richtung der Pfeile P1, P2 vorgespannt sein, so dass sie in den Ausnehmungen 4, 5 verrasten. Die hakenartigen Elemente 22, 23 könnten dazu auch selbst federnd ausgestaltet sein.

In dieser Position fluchten (vergleiche dazu auch Figur 3) die Ausnehmungen 3 und 34. Die Elemente 22, 23 bilden somit eine Vorpositionierungseinrichtung 42, die die beiden Beschlagteile 1 und 10 soweit vorausrichtet und fixiert, dass die Ausnehmungen 3, 34 montagegerecht fluchten und ein Verbindungselement 43 mit einem (vgl. dazu auch Figur 3) als Passbolzen ausgebildeten Abschnitt 44 diese Ausnehmungen durchdringen kann.

Einzelheiten dazu zeigt Figur 3, in der ein perspektivischer Längsschnitt durch den Endbeschlag gemäß Figur 2 dargestellt ist. Man erkennt das Verbindungselement 43 mit einem bolzenförmigen Abschnitt und einem Kopf 45. Der Kopf ruht auf der Oberseite des ersten Beschlagteils 1. Mit seinem Passbolzen 44 durchdringt das Verbindungselement das Beschlagteil 1 und ist mit dem zweiten Beschlagteil 10 über ein Gewinde 47 verschraubt. Das Gewinde ist in ein korrespondierendes Gewinde 48 eingeschraubt. Dieses Gewinde 49 ist als Innengewinde in einen Fortsatz 49 des Beschlagteils 10 geschnitten. Statt des Fortsatzes könnte auch eine Schraubenmutter in diesem Bereich 50 angeordnet, beispielsweise angeschweißt, sein. Die Schraubverbindung hat den wesentlichen Vorteil, dass sie ein strukturelles Element bildet, über die vollständig die Kraftleitung zwischen dem ersten und dem zweiten Beschlagteil erfolgt. Die Vorpositionierungseinrichtung 42 ist dadurch weitgehend kraft- bzw. belastungsfrei, wenn wie in Figur 2 durch Pfeile 51, 52 angedeutet eine Zugkraft von dem Sicherheitsgurt über die Schlaufe 32 an das Chassis abgeleitet wird.

Das Verbindungselement 43 ist von einer Abdeckkappe 55 im Bereich seines Kopfes 45 bedeckt. Die gesamte Anordnung ist schließlich von einer Abdeckung oder einem Gehäuse 56 umgeben, das in Figur 2 und 3 nur angedeutet ist.

Ein wesentlicher Vorteil dieses Schraub-Verbindungselements 43 besteht in der Kontrollmöglichkeit des Mindestdrehmoments, mit dem das Verbindungselement 43 angezogen ist. Damit kann eine hundertprozentige Montagekontrolle erfolgen, die auch dokumentierbar ist. Alternativ ist auch eine Umdrehungszahl- bzw. Drehwinkelkontrolle möglich.

Mit dem erfindungsgemäßen Endbeschlag ist somit die Dokumentation der Verbindung der Beschlagteile, die bestimmte Qualitätskriterien zu erfüllen hat (so genannte "OK-Verbindung"), während der Produktion dokumentierbar und zu 100 % kontrollierbar. Der Endbeschlag ist unempfindlich gegen Seitenaufprall und bietet ein Höchstmaß an Verbindungssicherheit. Die Konstruktion des Endbeschlages erlaubt ein vergleichsweise schmales und kleines Design, da eine hochbelastete, komplizierte Verriegelungsmechanik entbehrlich ist. Schließlich ist der Endbeschlag relativ servicefreundlich, weil zum Lösen lediglich das Verbindungselement 43 entfernt, beispielsweise ausgeschraubt, werden muss, während die Beschlagteile 1 und 10 durch die Vorpositionierungseinrichtung 42 in gewünschter Position zueinander gehalten werden.

## Patentansprüche

1. Beschlag für einen Sicherheitsgurt
- mit einem ersten Beschlagteil (1) zur Aufnahme des Sicherheitsgurtes und mit einem zweiten Beschlagteil (10) zur kraftleitenden Verbindung mit einem kraftaufnehmenden Chassis und
- mit einem Verbindungselement (43), das kooperierende Ausnehmungen (4; 34) in dem ersten (1) und dem zweiten Beschlagteil (10) formschlüssig kraftleitend miteinander verbindet,
**dadurch gekennzeichnet, dass**
- eine Vorpositionierungseinrichtung (42) das erste Beschlagteil (1) relativ zu dem zweiten Beschlagteil (10) ausrichtet und derart vorfixiert, dass die Ausnehmungen (4; 34) montagegerecht ausgerichtet sind, bevor das Verbindungselement (43) eingebracht ist, und
- die Vorpositionierungseinrichtung (42) nach Einbringen des Verbindungselements (43) im Wesentlichen ohne kraftleitende Wirkung ist.

2. Beschlag nach Anspruch 1, **dadurch gekennzeichnet, dass** die Vorpositionierungseinrichtung (42) beiderseits des ersten Beschlagteils eingreifende Rasthaken (24, 25) aufweist.

3. Beschlag nach Anspruch 2, **dadurch gekennzeichnet, dass** die Rasthaken (24, 25) integral an einer Feder angeformt sind.

4. Beschlag nach Anspruch 1, 2 oder 3, **dadurch gekennzeichnet, dass** das Verbindungselement (43) ein lasttragendes Element aufweist.

5. Beschlag nach einem der vorangehenden Ansprüche, **dadurch gekennzeichnet, dass** das Verbindungselement (43) einen Gewindeabschnitt (47) aufweist, der mit einem an einem der Beschlagteile (10) vorgesehenen Gewinde (48) verschraubt ist.

6. Beschlag nach Anspruch 5, **dadurch gekennzeichnet, dass** an einem Beschlagteil (10) eine Schraubenmutter angeordnet ist, mit der der Gewindeabschnitt (47) verschraubt ist.

7. Beschlag nach einem der vorangehenden Ansprüche, **dadurch gekennzeichnet, dass** das Verbindungselement (43) zumindest teilweise von einer Kappe (55) bedeckt ist.

## Claims

1. Fastening for a safety belt
- with a first fastening part (1) for holding the safety belt and with a second fastening part (10) for a force-transmitting connection with a force-absorbing chassis and
- with a connecting element (43) which interconnects cooperating recesses (4; 34) in the first (1) and the second fastening part (10) in a force-transmitting way and with positive locking,
**characterised in that**
- a pre-positioning device (42) aligns the first fastening part (1) in relation to the second fastening part (10) and pre-fixes it in a way that the recesses (4; 34) are compatible to installation before the connecting element (43) is incorporated, and
- the pre-positioning device (42) is virtually without force-transmitting effects after the connecting element (43) is incorporated.

2. Fastening according to claim 1, **characterised in that** the pre-positioning device (42) is provided with protruding snap arms (24, 25) on both sides of the first fastening part.

3. Fastening according to claim 2, **characterised in that** the snap arms (24, 25) are integrally moulded at a spring.

4. Fastening according to claim 1, 2 or 3, **characterised in that** the connecting element (43) is provided with a load-bearing element.

5. Fastening according to one of the previous claims,
**characterised in that** the connecting element (43) is provided with a thread section (47) which is screwed to one of the threads (48) that are provided at one of the fastening parts (10).

6. Fastening according to claim 5, **characterised in that** one fastening part (10) is provided with a screw nut the thread section (47) is screwed to.

7. Fastening according to one of the previous claims, **characterised in that** the connecting element (43) is, at least in parts, covered with a cap (55).

## Revendications

1. Armature pour une ceinture de sécurité
- avec un premier ensemble de ferrure (1) pour l'intégration de la ceinture de sécurité et avec un deuxième ensemble de ferrure (10) pour la connexion conduisant l'énergie avec un châssis transducteur de force et
- avec un élément de connexion (43), qui relie les entailles coopérants entre elles (4; 34) dans le premier ensemble de ferrure (1) et dans le deuxième, en liaison positive conduisant l'énergie,
**caractérisé en ce que**
- un dispositif de pré-positionnement (42) ajuste le premier ensemble de ferrure (1) relativement au deuxième ensemble de ferrure (10) et le préfixe, de telle sorte que les entailles (4; 34) sont ajustées conformément au montage, avant que l'élément de connexion soit introduit, et
- le dispositif de pré-positionnement (42) après introduction de l'élément de connexion (43) est essentiellement sans effet transmetteur de force.

2. Ensemble de ferrure selon revendication 1, **caractérisé en ce que**, le dispositif de pré-positionnement (42) présente sur les eux côtés du premier ensemble de ferrure des crochets de verrouillage encliquetés (24, 25).

3. Ensemble de ferrure selon revendication 1, **caractérisé en ce que**, les crochets de verrouillage (24, 25) sont intégralement formés sur une clavette.

4. Ensemble de ferrure selon revendication 1, 2 ou 3, **caractérisé en ce que**, l'élément de connexion (43) présente un élément portant une charge.

5. Ensemble de ferrure selon revendications précédentes, **caractérisé en ce que**, l'élément de connexion (43) présente une tige à filetage (47), qui est vissée avec un filetage prévu (48) à l'un des ensembles de ferrure (10).

6. Armature selon revendication 5, **caractérisé en ce que**, un écrou est associé à un élément de ferrure (10), avec lequel la tige à filetage (47) est vissée.

7. Armature selon une des revendications précédentes, **caractérisé en ce que**, l'élément de connexion (43) est recouvert au moins en partie d'une calotte (55).
